# EUROPÄISCHE PATENTSCHRIFT

(11) **EP 3 440 408 B1**
(45) Veröffentlichungstag und Bekanntmachung des Hinweises auf die Patenterteilung: **12.02.2020**
(21) Anmeldenummer: 17710234.0
(22) Anmeldetag: 10.03.2017
(51) Int. Cl.: F24C 15/02, F24C 15/14

(54) **TÜR ZUM VERSCHLIESSEN EINES GARRAUMS, WELCHE EINE KONDENSATSAMMELVORRICHTUNG AUFWEIST, SOWIE GARGERÄT**
DOOR FOR SEALING A COOKING CHAMBER, WHICH HAS A CONDENSATE COLLECTION DEVICE, AND COOKING APPLIANCE
PORTE POUR FERMER UNE CHAMBRE DE CUISSON, QUI COMPREND UN DISPOSITIF COLLECTEUR DE CONDENSAT, ET APPAREIL DE CUISSON

(30) Priorität: 08.04.2016 DE 102016205923
(43) Veröffentlichungstag der Anmeldung: 13.02.2019
(73) Patentinhaber: BSH Hausgeräte GmbH, 81739 München (DE)
(72) Erfinder: DINKEL, Alexander, 83246 Unterwoessen (DE); DUBOIS, Frederic, 83308 Trostberg (DE); MAIER, Rainer, 83339 Chieming (DE)
(86) Internationale Anmeldenummer: PCT/EP2017/055701
(87) Internationale Veröffentlichungsnummer: WO 2017/174294

(56) Entgegenhaltungen:
- DE-A1- 10 156 419
- DE-A1-102013 216 132
- JP-A- S55 105 123
- JP-A- 2013 076 473
- JP-U- S56 140 009
- US-A- 3 449 770

## Beschreibung

Die Erfindung betrifft eine Tür zum Verschließen eines Garraums eines Gargeräts. Die Tür umfasst eine Rückwand und eine dazu separate Kondensatsammelvorrichtung, welche zum Sammeln von von einer Rückseite der Rückwand ablaufendem Kondensat ausgebildet ist. Darüber hinaus umfasst die Erfindung auch ein Gargerät mit einer derartigen Tür, welche einen Garraum des Gargeräts verschließt.

Es ist bekannt, dass bei Gargeräten, insbesondere Dampfgargeräten, an einer dem Garraum zugewandten Rückseite einer Rückwand einer Tür sich Kondensat bilden kann. Dieses läuft dann von dieser Rückseite nach unten. Um in dem Zusammenhang ein unerwünschtes Abtropfen beziehungsweise Ablaufen von der Rückseite einerseits in den Garraum und andererseits bei geöffneter Tür auf den Boden oder sich darunter befindliche andere Gegenstände oder Personen zu vermeiden, ist eine Kondensatsammelvorrichtung vorgesehen.

Dazu ist es aus der DE 38 20 572 A1 bekannt, dass in einem unteren Bereich der Tür eine ortsfest daran befestigte Rinne angeordnet ist, in welche das von der Rückseite ablaufende Kondensat zunächst aufgefangen wird. Die Rinne ist in einer Horizontalen schräg an der Tür befestigt, sodass das darin aufgefangene Kondensat in eine Richtung in der Rinne läuft. Bei der dortigen Ausführung ist an einem zur Tür separaten Gehäuse des Dampfgargeräts eine wiederum dort dann ortsfeste Auffangwanne befestigt. In diese läuft das von der türseitigen Rinne ablaufende Kondensat ein. Die Neigung der Rinne ist so vorgesehen, dass bei geöffneter Tür und somit einer Relativbewegung zwischen der Rinne an der Tür und der Auffangwanne am Gehäuse dennoch weiterhin das tieferliegende Ende der Rinne oberhalb der Auffangwanne sich befindet, sodass auch im geöffneten Zustand der Tür das über die Rinne geleitete Kondensat dennoch in die Auffangwanne gelangen soll.

Aus der EP 0 170 910 A1 als auch der DE 10 2004 020 181 A1 sind entsprechende Ausgestaltungen bekannt. Dort ist jeweils ebenfalls eine türseitig angeordnete Rinne und ein dazu externer und gehäuseseitig angeordneter Behälter beziehungsweise eine Wanne vorgesehen.

Bei den aus dem Stand der Technik bekannten Ausführungen der Kondensatsammelvorrichtung ist die Anordnung zwischen der separierten Rinne an der Tür und der dazu separaten Wanne am Gehäuse derart, dass die Vermeidung des Vorbeilaufens des Kondensats von der Rinne an der Auffangwanne in allen Stellungen der Tür nicht gewährleistet werden kann. Gerade dann, wenn bei fortschreitender Nutzungsdauer des Gargeräts oder durch Anstoßen an der Rinne und/oder an der Wanne eine dauerhafte Positionsveränderung eines dieser beiden Teile auftritt, ist ein Vorbeilaufen des Kondensats an der Auffangwanne wahrscheinlich. Darüber hinaus wird auch bei einer Dejustage zwischen der Tür und dem Gehäuse automatisch die Dejustage der Lage zwischen der Rinne an der Tür und der Auffangwanne an dem Gehäuse herbeigeführt, sodass entsprechende Probleme mit der Kondensatsammlung auftreten. Darüber hinaus ist der Ablauf des Kondensats von der Rinne in die Auffangwanne auf nur eine einzige Stelle beschränkt, da sonst bei geöffneter Tür das Ablaufen von der Rinne in die Auffangwanne nicht mehr gewährleistet ist. Dadurch ist auch der gesamte Auffangprozess des Kondensats eingeschränkt und lagelimitiert.

Die JP S55 105123 A beschreibt einen Dampfofen mit einem Türkörper, an dessen unterer Endkante eine Kondensatpfanne angeordnet ist, welche die Form eines Viertelkreises aufweist.

Es ist Aufgabe der vorliegenden Erfindung, eine Tür zum Verschließen eines Garraums eines Gargeräts zu schaffen, bei welcher das Auffangen und Verbringen in einem Sammelbehälter einer Kondensatsammelvorrichtung verbessert ist und in allen Stellungen der Tür ausreichend erfüllt ist. Entsprechend soll auch ein Gargerät mit einer derartigen Tür geschaffen werden.

Diese Aufgabe wird durch eine Tür und ein Gargerät gemäß den unabhängigen Ansprüchen gelöst.

Bei einer Ausgestaltung einer erfindungsgemäßen Tür zum Verschließen eines Garraums eines Gargeräts ist diese Tür mit einer Rückwand ausgebildet. Die Tür umfasst darüber hinaus eine Kondensatsammelvorrichtung zum Sammeln von von einer Rückseite der Rückwand ablaufendem Kondensat. Die Kondensatsammelvorrichtung umfasst insbesondere eine an der Tür angeordnete Fang- und Leitschiene. Durch diese Fang- und Leitschiene ist das von der Rückseite ablaufende Kondensat auffangbar. Das Kondensat ist in Richtung eines an der Tür angeordneten und insbesondere vorhandenen Sammelbehälters der Kondensatsammelvorrichtung ableitbar.

Es ist vorgesehen, dass die Fang- und Leitschiene im Bereich eines unteren Rands der Rückwand angeordnet ist. Die Fang- und Leitschiene umfasst einen Fangstreifen, der schräg nach oben und von der Rückseite abgewandt nach hinten geneigt sich erstreckt. Durch diese Ausgestaltung wird durch den zur Rückwand separaten Fangstreifen eine Art Einlauf, insbesondere teiltrichterartige Ausgestaltung geschaffen, sodass das Vorbeilaufen des Kondensats an der Fang- und Leitschiene beim Hinunterlaufen an der Rückseite verhindert wird. Insbesondere ist zwischen der Ebene der Rückseite und einer Ebene, in der sich der Fangstreifen erstreckt, ein Winkel zwischen 10° und 80°, insbesondere zwischen 20° und 70°, insbesondere zwischen 20° und 50°, ausgebildet.

Bei einer erfindungsgemäßen bevorzugten Ausführung ist dann vorgesehen, dass diese Kondensatsammelvorrichtung die Fang- und Leitschiene umfasst und auch den Sammelbehälter umfasst und sowohl die Fang- und Leitschiene und auch der Sammelbehälter türseitig angeordnet sind.

Es ist somit vorgesehen, dass alle Komponenten, die das Leiten des Kondensats von der Rückseite der Rückwand bis hin zur finalen Sammelstelle an der Tür selbst angeordnet sind. Dadurch wird bei jeder möglichen Türstellung ein Mitbewegen sowohl der Fang- und Leitschiene als auch des Sammelbehälters vorgesehen, und diese beiden Komponenten erzielen somit die gleiche Bewegung wie die Tür selbst. Es ist somit insbesondere auch keine Relativbewegung zwischen der Fang- und Leitschiene und dem Sammelbehälter auftretend, wenn sich die Tür bewegt. Dadurch kann das Verbringen des Kondensats von der Rückseite der Rückwand bis hin zum Sammelbehälter verbessert erfolgen und in jeder Stellung der Tür auf die gleiche Art und Weise ermöglicht werden. Dadurch wird auch dauerhaft die zielgerichtete Kondensatverbringung bis hin zum Sammelbehälter ermöglicht. Durch diese Ausgestaltung ist es dann auch möglich, dass die Tür sowohl als linksseitig als auch als rechtsseitig angeschlagene Tür an einem Gehäuse des Gargeräts vorgesehen werden kann, ohne dass dabei die Position der Fang- und Leitschiene und/oder des Sammelbehälters verändert und angepasst werden müsste. Dadurch wird erheblicher Montageaufwand eingespart. Auch die Anzahl von Gleichbauteilen zur Verwendung bezüglich unterschiedlicher Varianten von an verschiedenen Seiten angeschlagenen Türen ist dadurch erhöht. Für beide Varianten der Türen, die somit unterschiedlich angeschlagen sein können, können somit die gleichen Bauteile der Kondensatsammelvorrichtung herangezogen werden.

Insbesondere ist vorgesehen, dass die Fang- und Leitschiene ortsfest an der Tür angeordnet ist. Es ist insbesondere auch vorgesehen, dass der Sammelbehälter ortsfest an der Tür angeordnet ist.

Vorzugsweise ist der Sammelbehälter als längliche Rinne ausgebildet. Dadurch kann das Einlaufen des Kondensats von der Fang- und Leitschiene von oben in den Sammelbehälter sehr einfach erfolgen. Unerwünschtes daran Vorbeilaufen ist auch dann vermieden, wenn eine größere Menge von Kondensat anfällt und über die Fang- und Leitschiene geleitet wird. Insbesondere erstreckt sich der Sammelbehälter zumindest über die gleichen Längenmaße wie die Fang- und Leitschiene. Auch dadurch wird das Sammeln des gesamten Kondensats verbessert, und die Wahrscheinlichkeit, dass Kondensat beim Ablaufen von der Fang- und Leitschiene am Sammelbehälter vorbeilaufen würde, wird reduziert, insbesondere verhindert.

Auch in Situationen, in denen sehr viel Kondensat an der Rückseite nach unten läuft und zum unteren Rand der Rückwand somit läuft, ist durch diese Ausgestaltung mit dem Fangstreifen vermieden, dass sich dieses Kondensat dann anderweitig verteilen würde und nicht durch die Fang- und Leitschiene in den Sammelbehälter geleitet werden könnte. Durch die Geometrie des Fangstreifens und dessen Anordnung zur Rückwand hin wird somit auch ein kerbenförmiger Zwischenlagerbereich beziehungsweise ein Zwischenlagervolumen für dieses Kondensat geschaffen, sodass selbst bei einem geringfügigen Aufstauen des Kondensats der Durchtritt durch eine Engstelle zwischen dem unteren Rand der Rückwand und der Fang- und Leitschiene dennoch ein vollständiges Ableiten des Kondensats von der Fang- und Leitschiene zum Sammelbehälter ermöglicht ist.

Insbesondere ist vorgesehen, dass der Fangstreifen zumindest bereichsweise doppellagig ausgebildet ist. Dadurch ist er in sich versteift und bereits durch diese Ausgestaltung auch dauerhaft formstabil, selbst wenn er beispielsweise starken Temperaturschwankungen unterworfen ist, wie dies einerseits bei einem Betrieb des Gargeräts, andererseits im nicht eingeschalteten Zustand des Gargeräts der Fall sein kann. Insbesondere dann, wenn das Gargerät auch für einen Pyrolysebetrieb ausgebildet ist, können Temperaturen von mehr als 500 °C auftreten, die dann auch auf den Fangstreifen einwirken können. Darüber hinaus ist durch diese zumindest bereichsweise doppellagige Ausgestaltung des Fangstreifens auch eine erhöhte mechanische Stabilität erreicht, sodass bei einem daran Anstoßen oder dergleichen keine unerwünschte dauerhafte Verformung auftritt.

Insbesondere ist vorgesehen, dass diese Doppellagigkeit durch eine Falzung ausgebildet ist. Insbesondere ist somit der Fangstreifen an seinem freien Ende durch eine Umbiegung doppellagig gestaltet.

In einer vorteilhaften Ausführung ist vorgesehen, dass die Fang- und Leitschiene einstückig ausgebildet ist. Dadurch wird die Bauteilzahl reduziert und eine einfache Herstellung ermöglicht. Auch wird dadurch der Montageaufwand reduziert. Insbesondere ist die Einstückigkeit dadurch erreicht, dass die Fang- und Leitschiene aus einem einstückigen Zuschnitt erzeugt ist und insbesondere als Biegebauteil hergestellt ist.

Es kann vorgesehen sein, dass die Fang- und Leitschiene aus einem Metall ausgebildet ist. Sie kann insbesondere aus Federstahl oder Edelstahl ausgebildet sein.

Bei einer vorteilhaften Ausführung ist vorgesehen, dass die Fang- und Leitschiene im Bereich eines unteren Rands der Rückwand angeordnet ist und sich ein Leitstreifen der Fang- und Leitschiene unterhalb eines unteren Rands der Rückwand und beabstandet zu diesem unteren Rand erstreckt. In Tiefenrichtung der Tür erstreckt sich dieser Leitstreifen über die Dicke der Rückwand beidseits hinaus. Darüber hinaus ist der Leitstreifen schräg nach unten geneigt angeordnet, wobei zumindest eine Abtropfkante des Leitstreifens, von welchem aus das geleitete Kondensat in den Sammelbehälter abläuft, in Höhenrichtung der Tür tiefer angeordnet ist als eine der Abtropfkante gegenüberliegende Kante dieses Leitstreifens. Durch diese definierte Schrägstellung - Drehung um eine Längsachse des Leitstreifens - beziehungsweise geneigte Orientierung des Leitstreifens nach unten, dessen positionelle Anordnung und geometrische Erstreckung über die Dickenausmaße der Rückwand hinaus wird sämtliches Kondensat von der Rückseite durch die Fang- und Leitschiene aufgefangen beziehungsweise aufgenommen und wird sehr zielgerichtet auf kurzem Weg zum Sammelbehälter weitergeleitet. Diese Schrägstellung des Leitstreifens ist insbesondere im Schnitt in einer Ebene betrachtet, die senkrecht zur Längsachse der Fang- und Leitschiene orientiert ist.

Die Fang- und Leitschiene ist in Richtung ihrer Längsachse betrachtet ohne Neigung und somit horizontal angeordnet. Ein Ablaufen des Kondensats von der Fang- und Leitschiene erfolgt bei der vorteilhaften Ausführung der Erfindung nicht in Richtung der Längsachse der Fang- und Leitschiene, sondern quer dazu. Dies ist eine weitere sehr vorteilhafte Ausführung, da somit an mehreren Stellen oder über die gesamte Länge der Fang- und Leitschiene ein Ablaufen in den Sammelbehälter auf kürzestem Weg ermöglicht ist und nicht nur an einem in Längsrichtung betrachteten Ende dieser Fang- und Leitschiene, wie dies im Stand der Technik der Fall ist.

Dadurch wird auch ein gleichmäßigeres und bezüglich der Menge umfänglicheres Aufnehmen und Ableiten von Kondensat ermöglicht. Diese Ausgestaltung ist auch nur deshalb und dann möglich, da der Sammelbehälter und die Fang- und Leitschiene beide an der Tür angeordnet sind und ohne Relativbewegung zueinander angeordnet sind, unabhängig davon, wie die Tür bewegt wird und in welcher Stellung sie sich gerade befindet.

In einer vorteilhaften Ausführung ist vorgesehen, dass der genannte Fangstreifen an die Kante des Leitstreifens mündet und der Fangstreifen und der Leitstreifen in einem Winkel zueinander angeordnet sind. Dies bedeutet, dass sich sowohl der Fangstreifen in einer Ebene erstreckt, als auch der Leitstreifen in einer eigenen Ebene erstreckt und diese beiden Ebenen nicht parallel oder deckungsgleich sind, sondern in einem Winkel, vorzugsweise zwischen 90° und 160°, insbesondere zwischen 100° und 130°, angeordnet sind. Auch diese Winkelangabe ist in einer Ebene zu sehen, die senkrecht zur Längserstreckung des Sammelbehälters als auch senkrecht zur Längserstreckung beziehungsweise senkrecht zur Längsachse der Fang- und Leitschiene orientiert ist.

In einer vorteilhaften Ausführung ist vorgesehen, dass die Kondensatsammelvorrichtung einen Träger aufweist, mit dem die Kondensatsammelvorrichtung an der Tür befestigt ist. Insbesondere ist die Befestigung an einem Halter der Tür, der zum Halten zumindest der Rückwand ausgebildet ist, vorgesehen. Dadurch wird eine mechanisch stabile Anbindung an die Tür erreicht, sodass auch hier die dauerhafte positionssichere Verbringung erreicht ist. Durch einen derartigen zusätzlichen Träger ist es dann auch nicht erforderlich, dass die Fang- und Leitschiene selbst entsprechend mit Halteelementen oder dergleichen versehen werden muss und daher auch nicht unnötig groß und klobig gestaltet werden muss.

Insbesondere ist vorgesehen, dass die Fang- und Leitschiene ein zum Träger separates Bauteil ist und mit dem Träger verbunden ist. Dadurch können die beiden Teile dann separiert werden und individuell gereinigt werden. Auch der individuelle Austausch ist dann möglich, ohne dass das gesamte Bauteil entfernt werden müsste.

In einer vorteilhaften Ausführung ist vorgesehen, dass die Fang- und Leitschiene einstückig mit dem Träger ausgebildet ist. Dadurch können Lagetoleranzen zueinander vermieden werden, Montageaufwand reduziert werden und die Bauteilzahl minimiert werden.

In einer dazu vorteilhaften Ausführung ist vorgesehen, dass die Fang- und Leitschiene und der Träger als Biegebauteil aus einem einstückigen Zuschnitt geformt sind. Auch hier ist insbesondere eine Ausgestaltung aus Federstahl oder Edelstahl vorteilhaft.

In einer bevorzugten Ausführung ist vorgesehen, dass eine Verbindung zwischen der Fang- und Leitschiene und dem Träger über eine Länge der Verbindung betrachtet an mehreren Stellen ausgebildet ist und zwischen diesen Stellen Freiräume mit Abtropfkanten der Fang- und Leitschiene zum Ablaufen des geleiteten Kondensats in den Sammelbehälter gebildet sind. Es wird also in einer vorteilhaften Ausführung quasi eine Verbindungslinie beziehungsweise eine Verbindungskante geschaffen, die in gewissem Maße daher perforiert gebildet ist und somit abwechselnd und alternierend eine Verbindungsstelle beziehungsweise eine Stelle und dann wieder ein Freiraum gebildet sind. Dadurch wird gerade an diesem Übergangsbereich zwischen der Fang- und Leitschiene und dem Träger eine Multifunktionalität erreicht, indem nämlich einerseits die mechanische Verbindung zwischen diesen Komponenten geschaffen ist, andererseits aber auch jedoch das Ablaufen des Kondensats von der Fang- und Leitschiene in den Sammelbehälter ermöglicht ist, insbesondere an mehreren Positionen ermöglicht ist. Dadurch wird in Längsrichtung der Fang- und Leitschiene eine Möglichkeit geschaffen, an mehreren separierten Stellen des Kondensats, in den Sammelbehälter einlaufen lassen zu können.

In einer weiteren vorteilhaften Ausführung ist vorgesehen, dass der Träger einen Aufnahmebereich zur Aufnahme des Sammelbehälters aufweist. Es ist dann bei dieser Ausgestaltung vorzugsweise vorgesehen, dass der Träger und der Sammelbehälter zwei separate Komponenten sind. Durch diese Ausgestaltung kann dann der Sammelbehälter zerstörungsfrei reversibel von dem Träger getrennt und wieder daran befestigt werden. Dadurch kann der Sammelbehälter individuell gehandhabt werden, beispielsweise zu Reinigungszwecken.

In vorteilhafter Weise ist vorgesehen, dass der Aufnahmebereich dann Federlaschen aufweist, durch welche der Sammelbehälter in den Aufnahmebereich verrastbar ist. Dadurch ist der Aufnahmebereich quasi elastisch verformbar und das Montieren und Demontieren des Sammelbehälters ist einfach und schnell möglich, wobei dennoch eine positionssichere Unterbringung des Sammelbehälters erreicht ist. Es ist im Lichte dieses Verrastens auch ein Einschnappen zu verstehen, sodass der Sammelbehälter durch eine einfache Einsteck- und/oder Schwenkbewegung um seine Längsachse in dem Aufnahmebereich eingerastet beziehungsweise eingeschnappt werden kann und durch die elastischen Federlaschen dann auch eine gewisse Klemmwirkung erzeugt ist.

Vorzugsweise weist der Aufnahmebereich an seiner oberen Begrenzung eine Tasche auf, in welche der Sammelbehälter mit einer Rinnenwandoberseite eintaucht und dann daran gehalten ist.

Es kann jedoch auch vorgesehen sein, dass der Sammelbehälter einstückig mit dem Träger ausgebildet ist, insbesondere als Biegebauteil aus einem Zuschnitt geformt ist.

Die möglichen Ausführungen der Erfindung lassen daher auch zu, dass der Träger, der Sammelbehälter und die Fang- und Leitschiene als einstückiges Bauteil hergestellt und bereitgestellt sind. Es kann jedoch auch vorgesehen sein, dass paarweise diese drei Komponenten einstückig ausgebildet sind und das jeweilige dritte Bauteil beziehungsweise die jeweilige dritte Komponente dazu dann separat ist. In einer weiteren Ausführung ist es jedoch auch möglich, dass alle drei genannten Komponenten für sich separate Bauteile sind. Es können auch mehr separate Bauteile sein.

In einer vorteilhaften Ausführung ist vorgesehen, dass der Träger der Kondensatsammelvorrichtung bereichsweise mit zwei aneinanderliegenden Plattenteilen ausgebildet ist. Dadurch wird der Träger in sich versteift und stabiler gestaltet. Insbesondere ist es vorgesehen, dass an ein Plattenteil die Fang- und Leitschiene mündet und an das andere Plattenteil ein Aufnahmebereich zur Aufnahme des Sammelbehälters mündet. Vorzugsweise ist in dem Zusammenhang vorgesehen, dass der Träger einstückig ausgebildet ist und die beiden Plattenteile durch ein Umbiegen aneinander anliegend gebildet sind und sich somit parallel zueinander erstrecken. Vorzugsweise mündet dann die Fang- und Leitschiene an ein der Biegung zwischen diesen Plattenteilen gegenüberliegendes freies Ende des ersten Plattenteils, und der Aufnahmebereich mündet an ein der Biegung gegenüberliegendes freies Ende des zweiten Plattenteils.

Darüber hinaus betrifft die Erfindung auch ein Gargerät und somit ein Haushaltsgerät zum Zubereiten von Lebensmitteln. Das Gargerät umfasst ein Gehäuse, in dem ein Garraum zum Zubereiten des Lebensmittels ausgebildet ist. Das Gargerät umfasst darüber hinaus auch dann eine Tür gemäß der Erfindung oder einer vorteilhaften Ausgestaltung davon, welche an dem Gehäuse schwenkbar angeordnet ist. Die Tür ist in dem Zusammenhang als Drehtür ausgebildet. Die Tür ist insbesondere um eine vertikale Achse schwenkbar. Die Tür kann in dem Zusammenhang linksseitig oder rechtsseitig an dem Gehäuse angeschlagen sein und relativ dazu verschwenkbar sein. Die Tür kann jedoch auch horizontal in Tiefenrichtung des Gargeräts verschiebbar ausgebildet sein, wie dies beispielweise bei einem Backwagen der Fall ist.

Mit Angaben "oben", "unten", "vorne", "hinten, "horizontal", "vertikal", "Tiefenrichtung", "Breitenrichtung", "Höhenrichtung" etc. sind die bei bestimmungsgemäßen Gebrauch und bestimmungsgemäßem Anordnen des Behälters und bei einem dann vor dem Behälter stehenden und in Richtung des Behälters blickenden Beobachter gegebenen Positionen und Orientierungen angegeben.

Weitere Merkmale der Erfindung ergeben sich aus den Ansprüchen, den Figuren und der Figurenbeschreibung. Die vorstehend in der Beschreibung genannten Merkmale und Merkmalskombinationen, sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen verwendbar, ohne den Rahmen der Erfindung zu verlassen. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind. Es sind auch Ausführungen und Merkmalskombinationen als offenbart anzusehen, die somit nicht alle Merkmale eines ursprünglich formulierten unabhängigen Anspruchs aufweisen. Es sind darüber hinaus Ausführungen und Merkmalskombinationen, insbesondere durch die oben dargelegten Ausführungen, als offenbart anzusehen, die über die in den Rückbezügen der Ansprüche dargelegten Merkmalskombinationen hinausgehen oder abweichen.

Ausführungsbeispiele der Erfindung werden nachfolgend anhand schematischer Zeichnungen näher erläutert. Es zeigen:
- Fig. 1: eine schematische perspektivische Darstellung eines Ausführungsbeispiels eines erfindungsgemäßen Gargeräts;
- Fig. 2: eine perspektivische Ansicht von Komponenten einer Tür des Gargeräts gemäß Fig. 1;
- Fig. 3: eine perspektivische Darstellung eines Ausführungsbeispiels von Komponenten einer Kondensatsammelvorrichtung, wie sie beim Gargerät gemäß Fig. 1 verbaut ist;
- Fig. 4: die Darstellung der Komponenten gemäß Fig. 3 im zusammengesetzten Zustand;
- Fig. 5: eine perspektivische Schnittdarstellung der Ausgestaltung gemäß Fig. 2;
- Fig. 6: eine perspektivische Teildarstellung eines Ausführungsbeispiels einer Fang- und Leitschiene sowie eines Trägers der Kondensatsammelvorrichtung; und
- Fig. 7: die Komponentendarstellung gemäß Fig. 6 in einer dazu unterschiedlichen Perspektive.

In den Figuren werden gleiche oder funktionsgleiche Elemente mit den gleichen Bezugszeichen versehen.

In Fig. 1 ist in einer vereinfachten Darstellung ein Gargerät 1 gezeigt, welches beispielsweise ein Dampfgargerät sein kann. Das Gargerät 1 umfasst ein Gehäuse 2, in dem ein Garraum 3 ausgebildet ist. Frontseitig ist der Garraum 3 durch eine Beschickungsöffnung zugänglich, welche durch eine Tür 4 verschließbar ist. Die Tür 4 ist um eine vertikale und somit in Höhenrichtung (y-Richtung) orientierte Drehachse A drehbar. Die Tür 4 ist somit eine Drehtür, die im gezeigten Ausführungsbeispiel linksseitig an dem Gehäuse 2 schwenkbar angeschlagen ist.

Die Tür 4 weist im Ausführungsbeispiel zumindest zwei separate Plattenteile auf, welche gemäß der perspektivischen Darstellung in Fig. 2 eine Außenscheibe beziehungsweise eine Frontscheibe 5 und eine dazu separate Innenscheibe beziehungsweise Rückwand 6 darstellen. Die Frontscheibe 5 und die als Innenscheibe ausgebildete Rückwand 6 sind vorzugsweise parallel zueinander ausgebildet oder leicht geneigt zueinander und vorzugsweise Glasplatten.

In Fig. 2 ist eine perspektivische Ansicht auf eine Rückseite 7 der Rückwand 6 gezeigt, wobei im geschlossenen Zustand der Tür 4 diese Rückseite 7 dem Garraum 3 zugewandt ist beziehungsweise allgemein der Frontscheibe 5 abgewandt ist.

Insbesondere im Betrieb des Gargeräts 1 und somit bei geschlossener Tür 4 kann sich Kondensat an der Rückseite 7 bilden, welches dann schwerkraftbedingt an der Rückseite 7 nach unten läuft. Um dieses Kondensat aufzufangen und zu sammeln, umfasst die Tür 4 eine Kondensatsammelvorrichtung 8. Die Kondensatsammelvorrichtung 8 weist wiederum eine Fang- und Leitschiene 9 sowie einen Sammelbehälter 10 auf. Die Fang- und Leitschiene 9 als auch der Sammelbehälter 10 sind ortsfest an der Tür 4 angeordnet, insbesondere an der Rückwand 6 angeordnet. Die Fang- und Leitschiene 9 als auch der Sammelbehälter 10 sind vorzugsweise positionsfest zueinander angeordnet, unabhängig davon, wie die Tür 4 bewegt wird beziehungsweise welche Stellung sie gerade eingenommen hat. Vorzugsweise erfolgt das Sammeln sobald die Tür 4 aus ihrer vollständig geschlossenen Stellung bewegt wird und somit geöffnet wird. Insbesondere ist bei einer Ausführung vorgesehen, dass im vollständig geschlossenen Zustand der Tür 4 das Kondensat wieder in den Garraum läuft, insbesondere aufgrund der Ausgestaltung einer Dichtung zwischen Tür und einem Garraumflansch.

Wie zu erkennen ist, erstreckt sich die Fang- und Leitschiene 9 vorzugsweise über die gesamte Breite der Rückwand 6 und somit in Breitenrichtung und somit in z-Richtung über das gesamte Breitenausmaß der Rückwand 6, insbesondere in einem unteren Bereich 11.

In Fig. 3 ist in einer perspektivischen Darstellung die Kondensatsammelvorrichtung 8 in einem Ausführungsbeispiel gezeigt. Bei dieser Ausführung ist vorgesehen, dass die Fang- und Leitschiene 9 mit einem Träger 12 verbunden ist. Der Träger 12 und die Fang- und Leitschiene 9 sind hier einstückig ausgebildet und insbesondere aus einem Zuschnitt aus Federstahl oder Edelstahl durch Umbiegen entsprechend geformt. Somit ist hier ein Biegebauteil ausgebildet. Bei dieser Ausführungsform ist der Sammelbehälter 10 als separates Bauteil dazu gestaltet und beispielsweise aus Kunststoff hergestellt.

Wie zu erkennen ist, umfasst der Träger 12 ein erstes Plattenteil 13 und ein daran anliegendes und sich parallel dazu erstreckendes zweites Plattenteil 14. Die Plattenteile 13 und 14 sind durch eine Umbiegung 15 verbunden. An einen freien Rand 16 des ersten Plattenteils 13, der der Umbiegung 15 gegenüberliegt, mündet die Fang- und Leitschiene 9. Die Fang- und Leitschiene 9 umfasst einen Fangstreifen 17 und einen Leitstreifen 18. Der Fangstreifen 17 erstreckt sich in einer Ebene, die in einem Winkel zu dem plattenförmigen Leitstreifen 18 angeordnet ist. Der Winkel beträgt vorzugsweise zwischen 100° und 130°. Wie in der Darstellung in Fig. 3 zu erkennen ist, ist der Fangstreifen 17 zumindest bereichsweise über seine flächigen Ausmaße doppellagig ausgebildet, wobei hier insbesondere die Doppellagigkeit durch eine Falzung erreicht ist. In Längsrichtung (x-Richtung in Fig. 2) an gegenüberliegenden Enden schließen Abdecklappen 19 und 20 an den Fangstreifen 17 an, wobei diese Klappen 19 und 20 an gegenüberliegenden Rändern des Leitstreifens 18 angeformt sind und durch Umbiegen nach oben gebogen sind.

Darüber hinaus sind in Längsrichtung des Leitstreifens 18, die sich in Breitenrichtung und somit in x-Richtung erstreckt, an gegenüberliegenden Rändern Aufbiegungen 21 ausgebildet. Dadurch wird ein unerwünschtes seitliches beziehungsweise in Richtung der Längsachse der Fang- und Leitschiene 9 auftretendes Ablaufen des Kondensats vermieden.

Darüber hinaus ist in Fig. 3 zu erkennen, dass an dem Träger 12 auch ein Aufnahmebereich 22 zur Aufnahme des Sammelbehälters 10 mündet, insbesondere an dem der Biegung 15 gegenüberliegenden freien Ende des Plattenteils 14 mündet. Der Aufnahmebereich 22 ist elastisch verformbar und weist dazu insbesondere eine, im Ausführungsbeispiel zwei, Federelemente beziehungsweise Federlaschen 23 und 24 auf. Der Sammelbehälter 10 kann in diesen Aufnahmebereich 22 eingerastet beziehungsweise eingeschnappt werden, und durch die elastischen Federlaschen 23 und 24 wird dann die Klemmwirkung erreicht. Es kann auch vorgesehen sein, dass die Laschen starr sind und der Sammelbehälter 10 elastisch verformbar ist.

Wie zu erkennen ist, ist der Sammelbehälter 10 rinnenartig beziehungsweise wannenartig ausgebildet. Er ist ebenfalls bevorzugt einstückig hergestellt.

Wie zu erkennen ist, mündet der Leitstreifen 18 schräg gestellt an das erste Plattenteil 13 an, wobei ein Winkel zwischen der Ebene, in der sich das erste Plattenteil 13 erstreckt und einer Ebene, in der sich der Leitstreifen 18 erstreckt, kleiner 90° ist.

In Fig. 4 ist der zusammengesetzte Zustand zwischen dem einstückigen Bauteil umfassend die Fang- und Leitschiene 9 und den Träger 12 mit dem Sammelbehälter 10 dargestellt.

In Fig. 5 ist in einer vergrößerten Darstellung eines Teilbereichs die Anordnung der Komponenten gemäß Fig. 2 entlang der Schnittlinie V-V gezeigt. Wie hier zu erkennen ist, ist die Fang- und Leitschiene 9 im unteren Bereich 11 angeordnet, jedoch beabstandet dazu. Insbesondere in Höhenrichtung und somit in y-Richtung ist der Leitstreifen 18 nach unten hin beabstandet zu einem unteren Rand 24 der Rückwand 6. In Tiefenrichtung und somit in z-Richtung ist der Leitstreifen 18 jedoch so dimensioniert, dass er sich beidseits der Rückwand 6 erstreckt und somit größere Ausmaße aufweist als eine Dicke d der Rückwand 6. Darüber hinaus ist auch zu erkennen, dass der Fangstreifen 17 in einem Winkel zur Ebene der Rückseite 7 sich nach hinten erstreckt beziehungsweise geneigt dazu angeordnet ist, sodass ein trichterartiger Einlauf zwischen der Rückseite 7 und dem Fangstreifen 17 gebildet ist. Die Kerbenform des Einlaufs ermöglicht, dass das Kondensat an der Rückseite 7 nicht unerwünscht an dem Fang- und Leitstreifen 9 vorbeiläuft. Wie zu erkennen ist, ist ein Winkel zwischen dem Fangstreifen 17 und der Rückseite 7 in einer y-z-Ebene vorzugsweise kleiner 60°, insbesondere zwischen 20° und 45°.

Durch die Pfeile ist der Weg des Kondensats P von der Rückseite 7 in den Sammelbehälter 10 beispielhaft angedeutet. Es ist dabei zu erkennen, dass das Kondensat P über die Rückseite 7 nach unten läuft und beim Ausführungsbeispiel an einem Halter 25, die mit einer vorzugsweise U-förmigen Schiene den unteren Rand 24 umgreift, außenseitig vorbeiläuft und somit zwischen diesem Halter 25 und der Fang- und Leitschiene 9 hindurchtritt. Auf der Oberseite des Leitstreifens 18, der gegenüber einer horizontalen Ebene schräg gestellt ist, läuft das Kondensat P dann bis zu einer Abtropfkante 26 des Leitstreifens 18 und tropft beziehungsweise läuft dann in die darunter angeordnete Sammelschale beziehungsweise den Sammelbehälter 10. Wie zu erkennen ist, ist der Träger 12 an dem Halter 25 befestigt. Insbesondere ist hier vorgesehen, dass das erste Plattenteil 13 daran befestigt ist. Der Halter 25 ist insbesondere dazu vorgesehen und ausgebildet, zumindest die Rückwand 6 zu halten.

Eine Verbindung 27 zwischen der Fang- und Leitschiene 9 und dem Träger 12 ist in Richtung der Längsachse, die sich in x-Richtung erstreckt, nicht über diese gesamte Länge ausgebildet, sondern diesbezüglich nur bereichsweise. Vorzugsweise sind in dem Zusammenhang mehrere Verbindungsstellen ausgebildet, die separiert und beabstandet zueinander angeordnet sind. Zwischen diesen Verbindungsstellen sind dann Freiräume geschaffen, durch welche das Kondensat P laufen kann und in den Sammelbehälter 10 gelangen kann. In diesen Freiräumen sind jeweils dann individuelle Abtropfkanten 26 an dem Leitstreifen 18 gebildet. Wie in Fig. 5 zu erkennen ist, ist in Höhenrichtung und somit in y-Richtung ein an dem Fangstreifen 17 anmündendes Ende beziehungsweise ein daran anmündender Rand des Leitstreifens 18 höherliegend angeordnet als ein diesem Fangstreifen 17 abgewandter Rand, der die zumindest eine Abtropfkante 26 aufweist.

In Fig. 5 ist auch zu erkennen, wie der Aufnahmebereich 22 in seinem dem Träger 12 zugewandten Bereich ausgebildet ist. Es ist hier eine Tasche 28 gebildet, in welcher eine Rinnenwand 29 des Sammelbehälters 10 eingreift beziehungsweise hintergreift. Diese Tasche 28 ist durch eine vorzugsweise S-förmige Formgebung ausgebildet, sodass zum einen die positionssichere Anordnung des Sammelbehälters 10 erreicht ist und somit ein Verrutschen in zumindest zwei Raumrichtungen verhindert ist. Durch die nach oben wirkende Federkraft der Federlaschen 23 und 24 wird somit das obere Ende der Rinnenwand 29 in diese Tasche 28 gedrückt.

In Fig. 6 ist in einer perspektivischen Darstellung ein Teilbereich einer einstückigen Ausgestaltung einer Komponente mit der Fang- und Leitschiene 9, dem Träger 12 und dem Aufnahmebereich 22 gezeigt. Es ist hier zu erkennen, dass mehrere der Verbindungsstellen 27a ausgebildet sind und dazwischenliegend jeweils Freiräume 27b gestaltet sind, sodass dadurch das Kondensat P von dem Leitstreifen 18 ablaufen beziehungsweise abtropfen kann und in den Sammelbehälter 10 gelangen kann. Bei dieser Ausgestaltung ist nur die Federlasche 24 gezeigt.

In Fig. 7 ist in einer zu Fig. 6 unterschiedlichen perspektivischen Ansicht das genannte einstückige Bauteil dargestellt. Es ist hier die Doppellagigkeit des Fangstreifens 17 gezeigt, wobei hier entsprechende Laschen an einem Falzsteg 30, der die zweite Lage bildet, angeformt sind, wobei diese Laschen 31 vorzugsweise formschlüssig an der ersten Lage 32 des Fangstreifens 17 anliegen und somit entsprechend angeformt sind, andererseits auch noch auf dem Leitstreifen 18 aufliegen. Dadurch ist eine besonders hohe Formstabilität des Fang- und Leitstreifens 9 erreicht.

### Bezugszeichenliste

- 1: Gargerät
- 2: Gehäuse
- 3: Garraum
- 4: Tür
- 5: Frontscheibe
- 6: Rückwand
- 7: Rückseite
- 8: Kondensatsammelvorrichtung
- 9: Fang- und Leitschiene
- 10: Sammelbehälter
- 11: unterer Bereich
- 12: Träger
- 13: Plattenteil
- 14: Plattenteil
- 15: Umbiegung
- 16: freier Rand
- 17: Fangstreifen
- 18: Leitstreifen
- 19: Klappe
- 20: Klappe
- 21: Aufbiegung
- 22: Aufnahmebereich
- 23: Federlasche
- 24: Federlasche
- 25: Halterung
- 26: Abtropfkante
- 27: Verbindung
- 27a: Verbindungsstelle
- 27b: Freiraum
- 28: Tasche
- 29: Rinnenwand
- 30: Falzsteg
- 31: Lasche
- 32: erste Lage
- d: Dicke
- A: Drehachse
- P: Kondensat

## Patentansprüche

1. Tür (4) zum Verschließen eines Garraums (3) eines Gargeräts (1), mit einer Rückwand (6) und einer Kondensatsammelvorrichtung (8) zum Sammeln eines von einer Rückseite (7) der Rückwand (6) ablaufenden Kondensats (P), **dadurch gekennzeichnet, dass** die Kondensatsammelvorrichtung (8) eine an der Tür (4) angeordnete Fang- und Leitschiene (9) umfasst, die das von der Rückseite (7) ablaufende Kondensat (P) auffängt und in Richtung eines an der Tür (4) angeordneten Sammelbehälters (10) der Kondensatsammelvorrichtung (8) ableitet, wobei die Fang- und Leitschiene (9) im Bereich eines unteren Rands (24) der Rückwand (6) angeordnet ist und sich ein Fangstreifen (17) der Fang- und Leitschiene (9) schräg nach oben und von der Rückseite (7) abgewandt geneigt erstreckt, sodass ein trichterartiger Einlauf zwischen der Rückseite (7) und dem Fangstreifen (17) gebildet ist.

2. Tür (4) nach Anspruch 1, **dadurch gekennzeichnet, dass** der Fangstreifen (17) zumindest bereichsweise doppellagig, insbesondere mit einer Falzung zur Ausbildung der Doppellagigkeit, ausgebildet ist.

3. Tür (4) nach einem der vorhergehenden Ansprüche, **dadurch gekennzeichnet, dass** sich ein Leitstreifen (18) der Fang- und Leitschiene (9) unterhalb des unteren Rands (24) und beabstandet zum unteren Rand (24) erstreckt und sich in Tiefenrichtung der Tür (4) über die Dicke (d) der Rückwand (6) beidseits hinaus erstreckt und schräg nach unten geneigt angeordnet ist, wobei zumindest eine Abtropfkante (26) des Leitstreifens (18), von welchem aus das geleitete Kondensat (P) in den Sammelbehälter (10) abläuft, in Höhenrichtung der Tür (4) tiefer angeordnet ist, als eine der Abtropfkante (26) gegenüberliegende Kante des Leitstreifens (18).

4. Tür (4) nach Anspruch 3, **dadurch gekennzeichnet, dass** der Fangstreifen (17) an die Kante des Leitstreifens (18) mündet und der Fangstreifen (17) und der Leitstreifen (18) in einem Winkel zueinander angeordnet sind.

5. Tür (4) nach einem der vorhergehenden Ansprüche, **dadurch gekennzeichnet, dass** die Kondensatsammelvorrichtung (8) einen Träger (12) aufweist, mit dem die Kondensatsammelvorrichtung (8) an der Tür (4), insbesondere einem Halter (25) zum Halten zumindest der Rückwand (6), befestigt ist.

6. Tür (4) nach Anspruch 5, **dadurch gekennzeichnet, dass** die Fang- und Leitschiene (9) ein zum Träger (12) separates Bauteil ist und mit dem Träger (12) verbunden ist.

7. Tür (4) nach Anspruch 5, **dadurch gekennzeichnet, dass** die Fang- und Leitschiene (9) einstückig mit dem Träger (12) ausgebildet ist.

8. Tür (4) nach Anspruch 7, **dadurch gekennzeichnet, dass** die Fang- und Leitschiene (9) und der Träger (12) als Biegebauteil aus einem einstückigen Zuschnitt geformt sind.

9. Tür (4) nach einem der Ansprüche 6 bis 8, **dadurch gekennzeichnet, dass** eine Verbindung (27) zwischen der Fang- und Leitschiene (9) und dem Träger (12) über eine Länge der Verbindung (27) betrachtet an mehreren Stellen (27a) ausgebildet ist und zwischen den Stellen (27a) Freiräume (27b) mit Abtropfkanten (26) der Fang- und Leitscheine (9) zum Ablaufen des geleiteten Kondensats (P) in den Sammelbehälter (10) gebildet sind.

10. Tür (4) nach einem der Ansprüche 5 bis 9, **dadurch gekennzeichnet, dass** der Träger (12) einen Aufnahmebereich (22) zur Aufnahme des Sammelbehälters (10) aufweist.

11. Tür (4) nach Anspruch 10, **dadurch gekennzeichnet, dass** der Aufnahmebereich (22) Federlaschen (23, 24) aufweist, durch welche der Sammelbehälter (10) in den Aufnahmebereich (22) verrastbar ist.

12. Tür (4) nach einem der Ansprüche 5 bis 9, **dadurch gekennzeichnet, dass** der Sammelbehälter (10) einstückig mit dem Träger (12) ausgebildet ist, insbesondere als Biegebauteil aus einem Zuschnitt geformt ist.

13. Tür (4) nach einem der vorhergehenden Ansprüche 5 bis 12, **dadurch gekennzeichnet, dass** der Träger (12) bereichsweise mit zwei aneinanderliegenden Plattenteilen (13, 14) ausgebildet ist, wobei an ein Plattenteil (13) die Fang- und Leitschiene (9) mündet und an das andere Plattenteil (14) ein Aufnahmebereich (22) zur Aufnahme des Sammelbehälters (10) mündet.

14. Gargerät (1) mit einem Gehäuse (2) und einem darin ausgebildeten Garraum (3), der durch eine Tür (4) nach einem der vorhergehenden Ansprüche verschließbar ist, wobei die Tür (4) um eine vertikale Achse (A) relativ zum Gehäuse (2) schwenkbar ist.

## Claims

1. Door (4) for sealing a cooking chamber (3) of a cooking appliance (1), having a rear wall (6) and a condensate collection device (8) for collecting a condensate (P) draining from a rear side (7) of the rear wall (6), **characterised in that** the condensate collection device (8) comprises a collection and guide rail (9) arranged on the door (4), which collects the condensate (P) draining from the rear side (7) and diverts said condensate in the direction of a collection container (10) of the condensate collection device (8) arranged on the door (4),
wherein the collection and guide rail (9) is arranged in the region of a lower edge (24) of the rear wall (6) and a trap sheet (17) of the collection and guide rail (9) extends obliquely upward and at an incline facing away from the rear side (7), so that a funnel-shaped inlet is formed between the rear side (7) and the trap sheet (17).

2. Door (4) according to claim 1, **characterised in that** the trap sheet (17) is embodied in double layers at least in regions, in particular with a fold for forming the double layers.

3. Door (4) according to one of the preceding claims, **characterised in that** a guide strip (18) of the collection and guide rail (9) extends below the lower edge (24) and at a distance from the lower edge (24) and in the depth direction of the door (4) beyond the thickness (d) of the rear wall (6) on both sides and is arranged obliquely downward, wherein at least one drip edge (26) of the guide strip (18), from which the guided condensate (P) drains into the collection container (10), is arranged lower in the height direction of the door (4) than an edge of the guide strip (18) which opposes the drip edge (26).

4. Door (4) according to claim 3, **characterised in that** the trap sheet (17) leads onto the edge of the guide strip (18) and the trap sheet (17) and the guide strip (18) are arranged at an angle to one another.

5. Door (4) according to one of the preceding claims, **characterised in that** the condensate collection device (8) has a carrier (12), with which the condensate collection device (8) is fastened to the door (4), in particular a holder (25) for holding at least the rear wall (6).

6. Door (4) according to claim 5, **characterised in that** the collection and guide rail (9) is a component which is separate from the carrier (12) and is connected to the carrier (12).

7. Door (4) according to claim 5, **characterised in that** the collection and guide rail (9) is embodied in one piece with the carrier (12).

8. Door (4) according to claim 7, **characterised in that** the collection and guide rail (9) and the carrier (12) are moulded as a bent component made from a single-piece blank.

9. Door (4) according to one of claims 6 to 8, **characterised in that** a connection (27) between the collection and guide rail (9) and the carrier (12), considered across a length of the connection (27), is embodied at several points (27a), and between the points (27a) clearances (27b) with drip edges (26) of the collection and guide rail (9) are formed for draining off the guided condensate (P) into the collection container (10).

10. Door (4) according to one of claims 5 to 9, **characterised in that** the carrier (12) has a receiving region (22) for receiving the collection container (10).

11. Door (4) according to claim 10, **characterised in that** the receiving region (22) has spring lugs (23, 24), by means of which the collection container (10) can be latched into the receiving region (22).

12. Door (4) according to one of claims 5 to 9, **characterised in that** the collection container (10) is embodied in one piece with the carrier (12), in particular as a bent component made from a blank.

13. Door (4) according to one of the preceding claims 5 to 12, **characterised in that** the carrier (12) is embodied in regions with two abutting panel parts (13, 14), wherein the collection and guide rail (9) leads onto a panel part (13) and a receiving region (22) for receiving the collection container (10) leads onto the other panel part (14).

14. Cooking appliance (1) having a housing (2) and a cooking chamber (3) embodied therein, which can be sealed by a door (4) according to one of the preceding claims, wherein the door (4) can be pivoted about a vertical axis (A) relative to the housing (2).

## Revendications

1. Porte (4) pour l'obturation d'un espace de cuisson (3) d'un appareil de cuisson (1), avec une paroi arrière (6) et un dispositif collecteur de condensat (8) pour la collecte d'un condensat (P) s'écoulant d'un côté arrière (7) de la paroi arrière (6), **caractérisée en ce que** le dispositif collecteur de condensat (8) comprend un rail de collecte et de guidage (9) disposé sur la porte (4), qui recueille le condensat (P) s'écoulant du côté arrière (7) et le dévie en direction d'un récipient collecteur (10) du dispositif collecteur de condensat (8) disposé sur la porte (4), dans laquelle le rail de collecte et de guidage (9) est disposé dans la région d'un bord inférieur (24) de la paroi arrière (6) et une bande de collecte (17) du rail de collecte et de guidage (9) s'étend en biais et de façon inclinée vers le haut à l'écart du côté arrière (7), de sorte qu'une entrée en forme d'entonnoir est formée entre le côté arrière (7) et la bande de collecte (17).

2. Porte (4) selon la revendication 1, **caractérisée en ce que** la bande de collecte (17) est exécutée au moins par zones en double couche, en particulier avec une pliure pour la formation de la double couche.

3. Porte (4) selon l'une des revendications précédentes, **caractérisée en ce qu'**une bande de guidage (18) du rail de collecte et de guidage (9) s'étend en-dessous du bord inférieur (24) et à l'écart du bord inférieur (24) et s'étend dans le sens de la profondeur de la porte (4) de chaque côté au-delà de l'épaisseur (d) de la paroi arrière (6) et est disposée en biais de façon inclinée vers le bas, dans laquelle au moins un bord d'égouttage (26) de la bande de guidage (18), au départ de laquelle le condensat mené (P) s'écoule dans le récipient collecteur (10), est disposé dans le sens de la hauteur de la porte (4) plus bas qu'un bord de la bande de guidage (18) opposé au bord d'égouttage (26).

4. Porte (4) selon la revendication 3, **caractérisée en ce que** la bande de collecte (17) débouche sur le bord de la bande de guidage (18) et la bande de collecte (17) et la bande de guidage (18) sont disposées selon un angle l'une par rapport à l'autre.

5. Porte (4) selon l'une des revendications précédentes, **caractérisée en ce que** le dispositif collecteur de condensat (8) présente un support (12) avec lequel le dispositif collecteur de condensat (8) est fixé à la porte (4), en particulier à un dispositif de retenue (25) pour la retenue d'au moins la paroi arrière (6).

6. Porte (4) selon la revendication 5, **caractérisée en ce que** le rail de collecte et de guidage (9) est un composant séparé du support (12) et est relié au support (12).

7. Porte (4) selon la revendication 5, **caractérisée en ce que** le rail de collecte et de guidage (9) est exécuté en une seule pièce avec le support (12).

8. Porte (4) selon la revendication 7, **caractérisée en ce que** le rail de collecte et de guidage (9) et le support (12) sont formés sous forme de composant flexible au départ d'une seule coupe.

9. Porte (4) selon l'une des revendications 6 à 8, **caractérisée en ce qu'**une liaison (27) entre le rail de collecte et de guidage (9) et le support (12) est, sur une longueur de la liaison (27), exécutée en plusieurs endroits (27a) et entre les endroits (27a) sont formés des espaces libres (27b) avec bords d'égouttage (26) du rail de collecte et de guidage (9) pour l'écoulement du condensat guidé (P) dans le récipient collecteur (10).

10. Porte (4) selon l'une des revendications 5 à 9, **caractérisée en ce que** le support (12) présente une zone d'accueil (22) pour l'accueil du récipient collecteur (10).

11. Porte (4) selon la revendication 10, **caractérisée en ce que** la zone d'accueil (22) présente des brides d'amortissement (23, 24) via lesquelles le récipient collecteur (10) est encliquetable dans la zone d'accueil (22).

12. Porte (4) selon l'une des revendications 5 à 9, **caractérisée en ce que** le récipient collecteur (10) est exécuté en une seule pièce avec le support (12), en particulier formé sous forme de composant flexible au départ d'une coupe.

13. Porte (4) selon l'une des revendications précédentes 5 à 12, **caractérisée en ce que** le support (12) est exécuté par zones avec deux parties de plaques contiguës (13, 14), dans laquelle le rail de collecte et de guidage (9) débouche en une partie de plaque (13) et une zone d'accueil (22) pour l'accueil du récipient collecteur (10) débouche en l'autre partie de plaque (14).

14. Appareil de cuisson (1) avec une carcasse (2) et un espace de cuisson (3) exécuté à l'intérieur de celle-ci, obturable par une porte (4) selon l'une des revendications précédentes, dans lequel la porte (4) est pivotante autour d'un axe vertical (A) par rapport à la carcasse (2).
